# FASCICULE DE BREVET EUROPEEN

(11) **EP 2 807 653 B1**
(45) Date de publication et mention de la délivrance du brevet: **23.03.2016**
(21) Numéro de dépôt: 13701267.0
(22) Date de dépôt: 25.01.2013
(51) Int. Cl.: G21F 5/12, G21F 7/005, B01L 1/02

(54) **ENSEMBLE D'UNE CELLULE ET D'UN CONTENEUR ADAPTABLE SUR LA CELLULE**
ANORDNUNG AUS EINER ZELLE UND EINEM BEHÄLTER ZUR MONTAGE AN DER ZELLE
ASSEMBLY OF A CELL AND OF A CONTAINER THAT CAN BE FITTED TO THE CELL

(30) Priorité: 27.01.2012 FR 1250816
(43) Date de publication de la demande: 03.12.2014
(73) Titulaire: Glachet, Charles, 41100 Vendome (FR)
(72) Inventeur: Glachet, Charles, 41100 Vendome (FR)
(74) Mandataire: Brevalex
(86) Numéro de dépôt international: PCT/EP2013/051418
(87) Numéro de publication internationale: WO 2013/110745

(56) Documents cités:
- EP-A1- 2 091 051
- GB-A- 2 237 816
- US-A- 5 421 626
- US-A1- 2003 155 846

## Description

La présente invention concerne un ensemble d'une cellule et d'un conteneur adaptable sur la cellule, l'ensemble comprenant : une bride de cellule, raccordée de manière étanche à une paroi de la cellule ; une porte de cellule obturant de manière étanche la bride de cellule, la porte de cellule étant raccordée à la bride de cellule par une liaison mécanique adéquate permettant son plaquage et son maintien sur la bride de cellule ainsi que son extraction lors de son ouverture ; cette liaison mécanique étant par exemple un combiné de rampe et de baïonnette ; un joint d'étanchéité ayant une pointe étant prévu sur la porte de cellule ; une bride de conteneur raccordée de manière étanche à un corps de conteneur, la bride de conteneur étant apte à être raccordée à la bride de cellule par une liaison à baïonnette ; un joint d'étanchéité étant prévu sur la bride de conteneur, ce joint d'étanchéité ayant une pointe faisant face à la pointe du joint d'étanchéité de la porte de cellule ; une porte de conteneur obturant de manière étanche la bride de conteneur, la porte de conteneur étant apte à être fixée sur la bride de conteneur par une liaison à baïonnette , la bride de conteneur comportant des oreilles en saillie , la bride de cellule comportant une pluralité d'encoches aptes à recevoir chacune une oreille de la bride de conteneur débouchant dans une gorge circulaire pour former la dite liaison à baïonnette ; une liaison à baïonnette entre la porte de cellule et la porte de container permettant de solidariser les deux portes de façon étanche par le joint de la porte de cellule, évitant tout risque de contamination par le volume inter-porte lors de l'ouverture de la double porte dans l'intérieur de la cellule.

Un tel dispositif peut notamment être utilisé pour assurer le raccordement d'un conteneur de transport sur la bride d'une cellule de confinement servant soit à protéger le personnel situé à l'extérieur de la cellule de matières dangereuses contenues dans celle-ci (industrie nucléaire notamment), soit au contraire à éviter que l'atmosphère extérieure ne pénètre à l'intérieur de la cellule (applications pharmaceutiques, notamment).

Dans ces différents cas, afin de préserver l'étanchéité des cellules de confinement tout en permettant l'introduction et l'extraction de produits et de matériels, on a recours à des conteneurs qui viennent se raccorder sur des brides prévues à cet effet sur les cellules. Lorsque le raccordement est effectué, les portes qui obturent normalement les brides et les conteneurs sont ouvertes afin de mettre en communication les conteneurs avec les cellules. Au contraire, la déconnexion d'un conteneur est précédée par le remise en place des portes afin d'éviter que l'étanchéité de la cellule et du conteneur ne soit rompue lors de leur séparation.

On a représenté sur la figure 1 une liaison à baïonnette du type défini ci-dessus. Sur cette figure, la référence 2 désigne une paroi d'une cellule de confinement dont le volume intérieur est désigné par la référence 4. Une bride 6 est fixée de manière étanche sur la paroi 2 au moyen de joints d'étanchéité plats 8 une rondelle 10 assure une meilleure répartition du serrage par l'écrou 12. La bride 6 délimite une ouverture circulaire 14. Cette ouverture peut être obturée de manière étanche par une porte de cellule 16. La fixation de la porte 16 sur la bride de cellule 6 est assurée par un système non représenté.

La référence 20 désigne la paroi d'un corps de conteneur prévu pour être raccordé sur la bride de cellule au moyen d'un dispositif à baïonnette. L'extrémité de la paroi 20 du corps de conteneur est terminée par une bride de conteneur 22 délimitant intérieurement une ouverture circulaire 24 prolongeant l'ouverture 14 de la bride de cellule 6 lorsque la bride de conteneur 22 est raccordée sur cette dernière. L'ouverture circulaire 24 de la bride de cellule est normalement obturée par une porte de conteneur 26 dont la fixation sur la bride de conteneur 22 est assurée par un dispositif de fixation à baïonnette 28.

La porte de cellule 16 et la porte 26 de conteneur sont équipées de moyens de raccordement complémentaires tels qu'un système à baïonnette 30 permettant d'assembler simultanément les deux portes avant de leur ouverture à l'intérieur 4 de la cellule lorsque la bride 22 du conteneur est raccordée sur la bride 6 de cellule.

La bride 22 du conteneur comporte à son extrémité plusieurs oreilles 32 par exemple quatre régulièrement réparties sur la périphérie de la bride 22 et qui font saillie radialement vers l'extérieur, à l'intérieur d'une gorge 34 formée dans la bride 6 de cellule. Pour permettre l'introduction des oreilles 32 dans la gorge 34, des encoches 18 sont formées dans la bride 6 de cellule. La longueur circonférentielle des encoches est supérieure à la longueur circonférentielle des oreilles 32 et le diamètre intérieur des encoches est légèrement supérieur au diamètre extérieur des oreilles 32 de telle sorte que ces dernières peuvent être introduites dans la gorge 34 et extraites de celle-ci lorsqu'elles sont placées en face des encoches. Une rotation du conteneur dans le sens des aiguilles d'une montre permet alors de verrouiller la bride 22 du conteneur dans la bride 6 de la cellule et simultanément de déverrouiller la porte de conteneur de sa bride et de verrouiller la porte de conteneur sur la porte de cellule.

Dans un dispositif de ce type, le conteneur et la bride de cellule sont réalisés en une matière résistant à la corrosion, généralement l'acier inoxydable. Or, le coefficient de frottement de l'acier inoxydable sur l'acier inoxydable est très élevé. Ceci se traduit par le fait que le couple à exercer pour verrouiller le conteneur sur la bride de cellule est lui aussi très élevé. Il en résulte un effort important à fournir par l'opérateur. Dans le pire des cas, il peut se produire un blocage dû à un grippage des oreilles 32 de la bride de conteneur 22.

Afin de remédier à ces inconvénients et éviter des grippages entre la bride de conteneur et la bride de cellule, certains constructeurs équipent les oreilles 32 de la bride de conteneur de galets 36 ou de patins 38 ou les deux associés. Toutefois, ce dispositif présente plusieurs inconvénients. Dans le cas des galets, il y a reprise du couple de porte-à-faux du conteneur sur la génératrice des galets. Ceci se traduit par un matage de la surface de la gorge de la bride de cellule, ainsi que par un écrouissage de cette surface. Il se produit donc un agrandissement des jeux. Les caractéristiques mécaniques et d'étanchéité ne sont pas garanties. Dans le cas des patins 38, le frottement est reporté sur des patins de petite surface. La surface des patins est en effet au moins dix fois inférieure à la surface extérieure de l'oreille. Il en résulte une pression accrue et une usure prématurée des patins. A titre d'exemple, une charge de 20 kg sur une surface de patins de 50 mm2 se traduit par une pression de 0,4 kg/mm2 tandis qu'une charge de 20 kg sur une surface d'oreilles de baïonnette de 500 mm2 se traduit par une pression de 0,04 kg/mm2 seulement. Ainsi, dans le cas des patins, les conséquences sont les mêmes que pour les galets, à savoir des caractéristiques mécaniques et d'étanchéité non garanties.

Ces patins ne peuvent pas être remplacés car ils sont emmanchés dur puis repris diamétralement par tournage afin d'assurer la tolérance sur oreilles.

Le document US5421626 divulgue un dispositif à double porte pour le transfert étanche entre deux volumes clos avec un mécanisme de commande centralisé, à sécurités incorporées. Ce mécanisme comprend un organe de commande mobile, placé à l'opposé d'une charnière de l'une des portes, en face d'une pièce liée à cette porte. Le mécanisme intègre quatre verrous mécaniques. Deux d'entre eux empêchent toute manoeuvre d'ouverture tant qu'une deuxième porte n'est pas présente et tant qu'une deuxième bride n'est pas entièrement raccordée à la bride portant l'organe de commande. Un troisième verrou empêche toute déconnexion des deux brides après franchissement d'une position intermédiaire de verrouillage par l'organe de commande. Enfin, un quatrième verrou évite le retour de l'organe de commande vers sa position initiale lorsque les portes sont ouvertes.

Le document GB2237816 divulgue un dispositif à double porte pour le transfert étanche entre deux volumes clos avec des oreilles de la bride de conteneur étant réalisées en une matière antifriction.

Les documents US2003/155846 et EP2091051 divulguent des dispositifs à double porte pour le transfert étanche entre deux volumes clos similaires.

### EXPOSÉ DE L'INVENTION

La présente invention , comme définie dans la revendication 1, a précisément pour objet un dispositif à baïonnette qui remédie à ces inconvénients. Ces buts sont atteints, conformément à l'invention, par le fait que les oreilles de la bride de conteneur sont réalisées en une matière antifriction.

Grâce à cette caractéristique le coefficient de frottement des oreilles de la bride de conteneur sur la bride de cellule est réduit. L'effort nécessaire pour verrouiller le conteneur sur la cellule est lui aussi diminué. Les risques de blocage sont éliminés.

Selon l'invention, les oreilles de la bride de conteneur sont fixées de manière amovible et interchangeables sur la bride de conteneur. Ainsi, il est possible de remplacer une oreille usagée par une oreille neuve lorsqu'elle est usée. La durée de vie du conteneur est ainsi prolongée.

De plus, selon l'invention les oreilles amovibles et interchangeables de la bride de conteneur, ainsi que l'ensemble des semelles rapportées sur la bride de cellule, la porte de conteneur et la porte de cellule comportent des évidements formant témoins d'usure. Grâce à cette caractéristique, l'opérateur sait à partir de quel moment les oreilles ou les semelles rapportées sont hors d'usage dès qu'il constate que l'un des témoins d'usure a été effacé.

De préférence une partie de la gorge de la bride de cellule est formée dans les semelles rapportées fixées de manière amovible et interchangeable sur la bride de cellule.

De préférence encore la partie de la gorge de la bride de cellule située à l'extérieur des semelles rapportées est plus large que les oreilles, ce qui permet une diminution des frottements des joints et des pièces en mouvement entre la bride de cellule et la porte de conteneur ce qui a pour effets d'une part la diminution du couple de verrouillage et d'autre part la diminution de l'effet d'entraînement circulaire de l'éventuelle contamination due à la zone d'incertitude située en pointe des joints de la porte de cellule et de la bride de conteneur.

Avantageusement les semelles fixées sur la bride de cellule sont en plus d'être amovibles et interchangeables réalisées dans une matière antifriction. Grâce à cette caractéristique, le couple de frottement des oreilles sur les semelles est réduit. Les efforts de verrouillage sont donc diminués.

Avantageusement la porte de conteneur comporte une pluralité de semelles amovibles et interchangeables, chaque semelle comportant une gorge apte à recevoir une oreille de la bride de conteneur pour former une liaison à baïonnette, les semelles de la porte de conteneur étant rapportées et réalisées dans une matière antifriction.

Avantageusement la porte de cellule comporte une pluralité de semelles amovibles et interchangeables, chaque semelle comportant une gorge apte à recevoir une oreille interne de la porte de conteneur pour former une liaison à baïonnette, les semelles de la porte de cellule étant rapportées et réalisées dans une matière antifriction

De préférence les semelles comportent des évidements formant témoins d'usure dont la profondeur est en adéquation avec les tolérances minimales et maximales de la dite jonction.

De préférence encore les oreilles amovibles sont fixées par des tenons ajustés dans des mortaises correspondantes de la bride de conteneur.

### BRÈVE DESCRIPTION DES DESSINS

D'autres caractéristiques et avantages de l'invention ressortiront encore à la lecture de la description qui suit, donnée à titre illustratif, en référence aux dessins annexés. Sur ces figures :
- la figure 1, déjà décrite, est une vue en coupe d'un dispositif à baïonnette conforme à l'art antérieur ;
- la figure Ibis, déjà décrite, est une vue schématique d'une oreille de l'art antérieur munie des galets et d'un patin ;
- la figure 2 est une vue en coupe d'un dispositif à baïonnette conforme à la présente invention ;
- la figure 3 est une vue en perspective d'un conteneur et de sa bride de conteneur,
- la figure 4 est une vue en coupe représentant la porte de conteneur montée sur la bride de conteneur ;
- la figure 5 est une vue en coupe selon la ligne V-V de la figure 4 ;
- la figure 5a est une vue en coupe d'une bride de conteneur avec son joint monté dans sa bride dans une gorge sans utilisation de couronne et ;
- la figure 6 est une vue en perspective d'une semelle conforme à la présente invention.

### EXPOSÉ DÉTAILLÉ DE MODES DE RÉALISATION PARTICULIERS

On a représenté sur la figure 2 une vue en coupe d'un dispositif à baïonnette conforme à la présente invention. Sur cette figure, les éléments analogues à ceux de la figure 1 portent la même référence. On retrouve ainsi la bride de cellule 6 délimitant une ouverture circulaire 14, la porte de cellule 16 fixée sur la bride de cellule 6, la paroi 20 d'un corps de conteneur terminée par une bride de conteneur 22 délimitant intérieurement une ouverture circulaire 24 de la bride de conteneur étant obturée par une porte de conteneur 26.

La présente invention se distingue de l'art antérieur par le fait que les oreilles 32 de la bride de conteneur 22 sont réalisées de manière amovible.

Les oreilles 32 sont réalisées en une matière antifriction, par exemple le bronze ou une matière plastique. On a montré, sur la figure 3, une vue en perspective des oreilles 32. Les oreilles 32 sont constituées d'un corps d'oreille 40 et d'un tenon 42 solidaire du corps 40. Les tenons 42 sont ajustés dans des mortaises correspondantes 44 de la bride de conteneur 22. L'oreille rapportée est fixée par des vis 46 qui se vissent dans le corps d'oreille 40. Une gorge 34 fait le tour de la bride de cellule 6. Les gorges des semelles 50, par exemple au nombre de quatre, forment une partie de la gorge 34. Les semelles 50 ont été représentées en vue en perspective sur la figure 6. La semelle 50 présente une section en forme de U, la partie intérieure du U constituant une partie de la gorge 34. A une extrémité 52 la semelle comporte une partie inclinée formant une rampe destinée à faciliter l'introduction des oreilles amovibles 32. L'oreille 50 comporte deux trous 54 pour le passage de vis de fixation 56 (voir figure 2). La semelle 50 est ainsi fixée de manière amovible sur la bride de cellule 6. Un joint d'étanchéité 60 assure une étanchéité entre la porte de conteneur 26 et la bride de cellule 6. Le joint 60 est monté sur une couronne 62. De même un joint d'étanchéité 64, monté sur la porte de cellule, assure une étanchéité entre la porte de conteneur 26 et la bride de cellule 6. Le joint d'étanchéité 64 est monté sur une couronne 66 placée sur un épaulement 68 la porte de cellule 16.

Dans le cas d'une bride de conteneur avec son joint monté dans sa bride dans une gorge sans l'utilisation de la couronne 60 (voir FIG 1) la fixation des oreilles amovibles 32 s'effectue par l'extérieur sur le champ du corps 40 au lieu de l'intérieur. Dans ce cas la bride de conteneur est taraudée, les têtes des vis sont noyées et elles peuvent servir de témoins d'usure (voir FIG 5a)

La porte de conteneur 26 venant obturer le centre de la bride de conteneur 22, est verrouillée par des baïonnettes sur la bride de conteneurs 22. L'élément femelle de la liaison à baïonnette est constitué par une semelle 70, similaire à la semelle 50. Cette semelle 70 est fixée de manière démontable par des vis de fixation 72 (figure 2). La semelle 70 est amovible et interchangeable, ce qui signifie qu'elle peut être remplacée par une autre semelle présentant des caractéristiques identiques.

La porte de cellule 16 est verrouillée sur la porte de conteneur par une liaison à baïonnette 30. Cette liaison à baïonnette comporte une semelle 80, identique aux semelles 50 et 70. La semelle 80 est fixée par des vis 82 sur la porte de cellule 16. La semelle 80 est amovible et interchangeable. Elle peut être remplacée par une semelle présentant les mêmes caractéristiques.

Une oreille 74 formée d'une seule pièce avec la bride de conteneur 22 est logée dans la gorge de la semelle 70 pour former la liaison à baïonnette 28. La semelle 70 est réalisée en une matière antifriction, par exemple le bronze ou une matière plastique. De la sorte, le couple d'actionnement du dispositif à baïonnette de verrouillage de la porte de conteneur 26 sur la bride de conteneur 22 est réduit et les risques de blocage et de grippage sont éliminés.

De la même façon, l'oreille 84 solidaire de la porte de conteneur 26 coulisse dans la gorge de la semelle 80. Cette semelle est réalisée en une matière antifriction, par exemple le bronze, une matière plastique ou analogue. Ainsi, le couple nécessaire pour le verrouillage de la porte de conteneur 26 sur la porte de cellule 16 est diminué et les risques de blocages et de grippage sont éliminés.

Dans les dispositifs de fixation à baïonnette 28 et 30 qui viennent d'être décrits, les oreilles 74 et 84 ne sont pas interchangeables. Toutefois, les semelles 70 et 80 le sont. Elles peuvent donc être remplacées dès que l'un des témoins d'usure l'indique afin d'éviter un jeu excessif incompatible avec les caractéristiques technique de la jonction.

On a représenté sur la figure 4 une vue de l'extrémité du conteneur dans lequel la porte de conteneur 26 est verrouillée sur la bride de conteneur 2 par l'intermédiaire de la liaison à baïonnette 28. On remarque également les oreilles 84 solidaires de la porte de conteneur 26 et qui servent à la liaison à baïonnette de la porte de conteneur 26 sur la porte de cellule 16.

Les oreilles amovibles et interchangeables 32 comportent des évidements 90, situés sur la face supérieure, sur la face inférieure et la face extérieure de l'oreille 32. Ces évidements forment témoins d'usure. Lorsque l'un des témoins d'usure n'est plus visible par suite de l'usure de l'oreille, l'opérateur sait que l'oreille doit être changée. Cette opération peut se faire très facilement parce que, conformément à l'invention, les oreilles 32 sont amovibles et interchangeables. Il suffit après avoir enlevé la couronne 62 et son joint 60 de dévisser les deux vis 46 pour retirer l'oreille de la mortaise 44, de replacer l'oreille neuve et de revisser les deux vis 46. La profondeur des évidements 90 est en adéquation avec les tolérances minimales et maximales de la jonction. A titre d'exemple, cette profondeur est de 0,1 millimètres.

De la même manière, les semelles 50 comportent des témoins d'usure 90. Ces témoins sont formés dans la face inférieure et dans la face supérieure et au fond de la gorge 34. De la même manière que pour les oreilles, lorsque l'un des témoins d'usure a disparu, l'opérateur sait que la semelle est usée et qu'il convient de la remplacer. Ici également, la profondeur des témoins d'usure 90 est en adéquation avec les tolérances minimales et maximales de la jonction.

On a représenté, sur la figure 5, une vue en coupe selon la ligne V-V de la figure 4. On note sur cette figure les tenons 42 des oreilles 32 engagés dans des mortaises correspondantes de la bride de conteneur 22. A l'intérieur de la bride de conteneur 22, on trouve la couronne 62 qui maintient le joint d'étanchéité 60.

## Revendications

1. Ensemble d'une cellule et d'un conteneur adaptable sur la cellule, l'ensemble comprenant :
- une bride de cellule (6), raccordée de manière étanche à une paroi de la cellule (2);
- une porte de cellule (16) obturant de manière étanche la bride de cellule (6), la porte de cellule (16) étant raccordée à la bride de cellule (6) par une liaison mécanique adéquate permettant son plaquage et son maintien sur la bride de cellule ainsi que son extraction lors de son ouverture ; cette liaison mécanique étant par exemple un combiné de rampe et de baïonnette ;
- un joint d'étanchéité (64) ayant une pointe étant prévu sur la porte de cellule (16);
- une bride de conteneur (22) raccordée de manière étanche à un corps de conteneur (20), la bride de conteneur (22) étant apte à être raccordée à la bride de cellule (6) par une liaison à baïonnette ;
- un joint d'étanchéité (60) étant prévu sur la bride de conteneur (22), ce joint d'étanchéité ayant une pointe faisant face à la pointe du joint d'étanchéité (64) de la porte de cellule (16);
- une porte de conteneur (26) obturant de manière étanche la bride de conteneur (22), la porte de conteneur (26) étant apte à être fixée sur la bride de conteneur (22) par une liaison à baïonnette , la bride de conteneur comportant des oreilles (32) en saillie , la bride de conteneur (22) comportant une pluralité de mortaises (44) aptes à recevoir chacune une oreille (32) de la bride de conteneur débouchant dans une gorge circulaire (34) pour former la liaison à baïonnette de la porte de conteneur sur la bride de conteneur;
- une liaison à baïonnette entre la porte de cellule (16) et la porte de container (26) permettant de solidariser les deux portes de façon étanche par le joint (64) de la porte de cellule, évitant tout risque de contamination par le volume inter-porte lors de l'ouverture de la double porte (16, 26) dans l'intérieur (4) de la cellule,
**caractérisé en ce que** les oreilles (32) de la bride de conteneur (22) sont réalisées en une matière antifriction, sont fixées de manière amovible et interchangeables sur la bride de conteneur (22), et comportent des évidements (90) formant témoins d'usure.

2. Ensemble selon la revendication 1, **caractérisé en ce qu'**une partie de la gorge (34) de la bride de cellule (6) est formée dans des semelles rapportées (50) fixées de manière amovible et interchangeable sur la bride de cellule (6).

3. Ensemble selon la revendication 2, **caractérisé en ce que** la partie de la gorge (34) de la bride de cellule (6) située à l'extérieur des semelles rapportées (50) est plus large que les oreilles (32), ce qui permet une diminution des frottements des joints et des pièces en mouvement entre la bride de cellule (6) et la porte de conteneur (26) ce qui a pour effets d'une part la diminution du couple de verrouillage et d'autre part la diminution de l'effet d'entraînement circulaire de l'éventuelle contamination due à la zone d'incertitude située en pointe des joints (60, 64)de la porte de cellule (16) et de la bride de conteneur (22).

4. Ensemble selon la revendication 1, **caractérisé en ce que** les semelles rapportées (50) fixées sur la bride de cellule (6) sont en plus d'être amovibles et interchangeables réalisées dans une matière antifriction.

5. Ensemble selon la revendication 1, **caractérisé en ce que** la porte de conteneur (26) comporte une pluralité de semelles amovibles et interchangeables (70), chaque semelle comportant une gorge apte à recevoir une oreille (74) de la bride de conteneur pour former une liaison à baïonnette, les semelles (70) de la porte de conteneur étant rapportées et réalisées dans une matière antifriction.

6. Ensemble selon la revendication 1, **caractérisé en ce que** la porte de cellule (6) comporte une pluralité de semelles amovibles et interchangeables (80), chaque semelle (80) comportant une gorge apte à recevoir une oreille interne (84) de la porte de conteneur (26) pour former une liaison à baïonnette, les semelles (80) de la porte de cellule (6) étant rapportées et réalisées dans une matière antifriction.

7. Ensemble selon l'une quelconque des revendications 2 à 6, **caractérisé en ce que** les semelles rapportées (50, 70, 80) comportent des évidements (90) formant témoins d'usure dont la profondeur est en adéquation avec les tolérances minimales et maximales de la dite jonction.

8. Ensemble selon l'une quelconque des revendications 1 à 7, **caractérisé en ce que** les oreilles amovibles (32) sont fixées par les vis 46 sur la bride de conteneur 22 maintenant les tenons (42) ajustés dans des mortaises (44) correspondantes de la bride de conteneur (22).

## Patentansprüche

1. Einheit aus einer Zelle und einem Behälter, welcher auf der Zelle anbringbar ist, wobei die Einheit Folgendes umfasst:
- einen Zellenflansch (6), welcher auf dichte Weise an einer Wand der Zelle (2) angeschlossen ist;
- eine Zellentür (16), welche den Zellenflansch (6) auf dichte Weise verschließt, wobei die Zellentür (16) mit dem Zellenflansch (6) mit Hilfe einer zweckmäßigen mechanischen Verbindung verbunden ist, welche ihr Greifen und ihren Halt auf dem Zellenflansch sowie ihre Entfernung bei seiner Öffnung ermöglichen; diese mechanische Verbindung ist beispielsweise eine Kombination aus Schlüsselnut- und Bajonettverschluss;
- eine Dichtung (64) mit einer Spitze, welche auf der Zellentür (16) vorgesehen ist;
- einen Behälterflansch (22), welcher auf dichte Weise mit einem Rumpf des Behälters (20) verbunden ist, wobei der Behälterflansch (22) in der Lage ist, mit dem Zellenflansch (6) über eine Bajonettverbindung verbunden zu werden;
- eine Dichtung (60), welche auf dem Behälterflansch (22) vorgesehen ist, wobei die Dichtung eine Spitze aufweist, die der Spitze der Dichtung (64) der Zellentür (16) gegenüberliegt;
- eine Behältertür (26), welche auf dichte Weise den Behälterflansch (22) verschließt, wobei die Behältertür (26) in der Lage ist, auf dem Behälterflansch (22) mit Hilfe einer Bajonettverbindung befestigt zu werden, wobei der Behälterflansch vorspringende Lappen oder Nasen (32) aufweist, wobei der Behälterflansch (22) eine Vielzahl von Öffnungen (44) aufweist, welche jeweils in der Lage sind, einen Lappen oder eine Nase (32) des Behälterflansches aufzunehmen, wobei die Lappen oder Nasen in eine kreisförmige Hohlkehle (34) führen, um die Bajonettverbindung der Behältertür auf dem Behälterflansch zu bilden;
- eine Bajonettverbindung zwischen der Zellentür (16) und der Behältertür (26), welche es ermöglicht, die beiden Türen in dichter Weise über die Dichtung (64) der Zellentür zusammenzuhalten, wobei jegliches Risiko einer Verschmutzung oder Verunreinigung durch das Volumen zwischen den Türen bei Öffnung der beiden Türen (16, 26) in das Innere (4) der Zelle vermieden wird;
**dadurch gekennzeichnet, dass** die Lappen oder Nasen (32) des Behälterflansches (22), welche aus einem Antifriktions-Material hergestellt sind, abnehmbar und austauschbar auf dem Behälterflansch (22) befestigt sind, und Aussparungen oder Durchbrechungen (90) umfassen, welche Verschleißanzeigen bilden.

2. Einheit nach Anspruch 1, **dadurch gekennzeichnet, dass** ein Abschnitt der Hohlkehle (34) des Zellenflansches (6) in angestückten Flanschen (50) ausgebildet ist, welche abnehmbar und austauschbar auf dem Zellenflansch (6) befestigt sind.

3. Einheit nach Anspruch 2, **dadurch gekennzeichnet, dass** der Abschnitt der Hohlkehle (34) des Zellenflansches (6), welcher außerhalb der angestückten Flansche (50) liegt, größer ist als die Lappen (32), was eine Verringerung der Reibung der Dichtungen und der sich bewegenden Teile zwischen dem Zellenflansch (6) und der Behältertür (26) ermöglicht, wodurch auf der einen Seite die Verringerung des Verriegelungsmoments und auf der anderen Seite die Verringerung der Wirkung einer kreisförmigen Mitnahme der möglichen Verunreinigung aufgrund einer Unsicherheitszone, welche an der Spitze der Stoßstellen (60, 64) der Zellentür (16) und des Behälterflansches (22) liegt, bewirkt wird.

4. Anordnung nach Anspruch 1, **dadurch gekennzeichnet, dass** die angestückten Flansche (50), welche auf dem Zellenflansch (6) befestigt sind, darüber hinaus abnehmbar und austauschbar aus einem Antifriktions-Material hergestellt sind.

5. Anordnung nach Anspruch 1, **dadurch gekennzeichnet, dass** die Behältertür (26) eine Vielzahl von abnehmbaren und austauschbaren Flanschen (70) aufweist, wobei jeder Flansch eine Hohlkehle umfasst, welche in der Lage ist, einen Lappen (74) des Behälterflansches zur Bildung einer Bajonettverbindung aufzunehmen, wobei die Flansche (70) der Behältertür in einem Antifriktions-Material angestückt und hergestellt sind.

6. Anordnung nach Anspruch 1, **dadurch gekennzeichnet, dass** die Zellentür (6) eine Vielzahl von abnehmbaren und austauschbaren Flanschen (80) aufweist, wobei jeder Flansch (80) eine Hohlkehle umfasst, welche in der Lage ist, einen Innenlappen (84) der Behältertür zur Bildung einer Bajonettverbindung aufzunehmen, wobei die Flansche (80) der Zellentür in einem Antifriktions-Material angestückt und hergestellt sind.

7. Anordnung nach einem der Ansprüche 2 bis 6, **dadurch gekennzeichnet, dass** die angestückten Flansche (50, 70, 80) Aussparungen (90) umfassen, welche Abnutzungsanzeigen bilden, wobei die Tiefe der Aussparungen in Übereinstimmung mit Mindest- und Höchsttoleranzen der Stoßstelle ist.

8. Anordnung nach einem der Ansprüche 1 bis 7, **dadurch gekennzeichnet, dass** die abnehmbaren Lappen (32) mit Hilfe von Schrauben 46 auf dem Behälterflansch 22 befestigt sind, wodurch die in den Öffnungen (44) angepassten Zapfen (42) dem Behälterflansch (22) entsprechen.

## Claims

1. Assembly of a cell and a container suitable for being fitted onto the cell, the assembly comprising:
- a cell flange (6), tightly connected to a wall of the cell (2);
- a cell door (16) tightly sealing the cell flange (6), the cell door (16) being connected to the cell flange (6) by a suitable mechanical connection enabling the pressing thereof and securing thereof on the cell flange and the extraction thereof during the opening thereof; this mechanical connection being for example a ramp and bayonet set;
- a seal (64) having a point being provided on the cell door (16);
- a container flange (22) tightly connected to a container body (20), the container flange (22) being suitable for being connected to the cell flange (6) by a bayonet connection;
- a seal (60) being provided on the container flange (22), said seal having a point facing the point of the seal (64) of the cell door (16);
- a container door (26) tightly sealing the container flange (22), the container door (26) being suitable for being attached to the container flange (22) by a bayonet connection, the container flange comprising protruding lugs (32), the container flange (22) comprising a plurality of mortises (44) each suitable for receiving a lug (32) of the container flange opening into a circular groove (34) to form the bayonet connection of the container door on the container flange;
- a bayonet connection between the cell door (16) and the container door (26) for securing the two doors tightly with the seal (64) of the cell door, thus avoiding any risk of contamination by the inter-door volume when opening the double door (16, 26) in the interior (4) of the cell,
**characterised in that** the lugs (32) of the container flange (22) are made of an antifriction material, are removably and interchangeably attached onto the container flange (22), and comprise recesses (90) forming wear indicators.

2. Assembly according to claim 1, **characterised in that** a part of the groove (34) of the cell flange (6) is formed in mounted sole plates (50) removably and interchangeably attached to the cell flange (6).

3. Assembly according to claim 2, **characterised in that** the part of the groove (34) of the cell flange (6) situated outside the mounted sole plates (50) is wider than the lugs (32), which enables a reduction of the friction of the seals and the moving parts between the cell flange (6) and the container door (26) which results, on one hand, in reduction of the locking torque and, on the other, the reduction of the circular entrainment effect of any contamination due to the zone of uncertainty situated at the point of the seals (60, 64) of the cell door (16) and the container flange (22).

4. Assembly according to claim 1, **characterised in that** the mounted sole plates (50) attached to the cell flange (6) are, in addition to being removable and interchangeable, made of an antifriction material.

5. Assembly according to claim 1, **characterised in that** the container door (26) comprises a plurality of removable and interchangeable sole plates (70), each sole plate comprising a groove suitable for receiving a lug (74) of the container flange to form a bayonet connection, the sole plates (70) of the container door being mounted and made of an antifriction material.

6. Assembly according to claim 1, **characterised in that** the cell door (6) comprises a plurality of removable and interchangeable sole plates (80), each sole plate (80) comprising a groove suitable for receiving an inner lug (84) of the container door (26) to form a bayonet connection, the sole plates (80) of the cell door (6) being mounted and made of an antifriction material.

7. Assembly according to any of claims 2 to 6, **characterised in that** the mounted sole plates (50, 70, 80) comprise recesses (90) forming wear indicators, the depth whereof is consistent with the minimum and maximum tolerances of said junction.

8. Assembly according to any of claims 1 to 7, **characterised in that** the removable lugs (32) are attached by screws (46) onto the container flange (22) holding the tenons (42) fitted in corresponding mortises (44) of the container flange (22).
